# EUROPÄISCHE PATENTSCHRIFT

(11) **EP 0 257 543 B1**
(45) Veröffentlichungstag und Bekanntmachung des Hinweises auf die Patenterteilung: **11.10.1989**
(21) Anmeldenummer: 87112024.2
(22) Anmeldetag: 19.08.1987
(51) Int. Cl.: A42B 3/00

(54) **Integral-Sturzhelm**
Integral protective helmet
Casque de protection du type dit intégral

(30) Priorität: 23.08.1986 DE 3628739
(43) Veröffentlichungstag der Anmeldung: 02.03.1988
(73) Patentinhaber: Schuberth-Werk GmbH & Co. KG, D-38106 Braunschweig (DE)
(72) Erfinder: Zahn, Christian, D-3300 Braunschweig (DE)
(74) Vertreter: Lins, Edgar, Dipl.-Phys. Dr.jur.

(56) Entgegenhaltungen:
- DE-A- 3 145 664
- FR-A- 2 457 079
- FR-A- 2 525 441
- FR-A- 2 542 170

## Beschreibung

Die Erfindung betrifft einen Integral-Sturzhelm mit einer Kunststoff-Helmkalotte, an deren vorderen Rand der Einschlupföffnung ein ein Kinnpolster tragendes Kinnspoilerteil mittels eines Klappscharniers angelenkt und im geschlossenen Zustand verriegelt ist.

Die überwiegend für Motorradfahrer konstruierten IntegralSturzhelme weisen eine Helmkalotte auf, die unterhalb der Visieröffnung mit einem durchgehenden Kinnteil versehen sind und so den Kinnbereich des Helmträgers schützen. Unterhalb dieses Kinnbereichs ist üblicherweise ein Spoilerteil angebracht, das einerseits verhindert, daß der Fahrtwind unmittelbar aus dem Halsbereich in das Innere des Helmes strömt, andererseits eine Polsterfunktion für das Kinn ausübt.

Üblicherweise werden derartige Integral-Sturzhelme am Kopf des Helmträgers mit einem Kinnriemen gehalten, der die Einschlupföffnung überquert und am Kinn des Helmträgers anliegen soll. Der Kinnriemen besteht üblicherweise aus zwei Enden, die mit einem Schnappschloß miteinander verbunden werden. Nach dem Aufschieben des Helmes auf den Kopf muß daher der Kinnriemen geschlossen werden. Da der Helmträger in den Bereich des Kinnriemens nicht einsehen kann, muß das Schließen des Kinnriemens nur durch Tasten erfolgen. Das Schließen des Helmes gestaltet sich daher umständlich und zeitaufwendig.

Ein Helm der eingangs erwähnten Art ist als Helm der Firma GPA bekannt geworden (DE-OS 28 47 933). Bei diesem Helm ist das Kinnspoilerteil als um ein horizontales Scharnier aufklappbares Kunststoffteil ausgebildet, wobei das Scharnier mittig an der Frontseite des Helmes sitzt. Ein gleiches Scharnier, das mittig an der Rückseite des Helmes angebracht ist, hält ein entsprechendes Nackenspoilerteil, so daß die beiden Spoilerteile nach vorn bzw. hinten von der Helmkalotte wegklappbar sind. In diesem Zustand kann der Helm auf den Kopf des Helmträgers gezogen werden. Anschließend werden die beiden Spoilerteile zugeklappt und verkleinern aufgrund ihrer Formgebung die Einschlupföffnung so weit, daß sich der Helm nicht mehr vom Kopf des Helmträgers lösen kann. Die Festlegung des Helmes nach dem Aufschieben auf den Kopf des Helmträgers erfolgt daher durch das Zuklappen der beiden Spoiler klappen, die einen Kinnriemen ersetzen. Da das Schließen der Spoilerklappen auf einer geführten Bewegung erfolgt, erfordert es keine besondere Aufmerksamkeit des Helmträgers, so daß der Befestigungsvorgang für den Helm am Kopf des Helmträgers etwas vereinfacht wird.

Diese Vereinfachung führt jedoch im Gebrauch zu einigen Nachteilen. Durch den relativ festen Abschluß des Helms durch die festen Spoilerteile entsteht bei dem Helmträger ein Gefühl der noch weiteren Eingeschlossenheit in dem Sturzhelm. Darüber hinaus können die an den Spoilerteilen angebrachten Polster nur für eine mittlere Kopfgröße passen. Für längere oder kürzere Köpfe sitzt der Helm zu stramm oder zu locker.

Der Erfindung liegt demgegenüber die Aufgabe zugrunde, einen Integral-Sturzhelm der eingangs erwähnten Art so auszubilden, daß ein umständlicher Schließvorgang nach dem Aufsetzen des Helmes vermieden, andererseits kein enger Abschluß des Helmes im Halsbereich erforderlich wird.

Diese Aufgabe wird erfindungsgemäß bei einem Helm der eingangs erwähnten Art dadurch gelöst, daß an einem im geöffneten Zustand des Kinnspoilerteils von der Helmkalotte weggeklappten Ende des Kinnspoilerteils ein Kinnriemen befestigt ist, der beim Schließen des Kinnspoilerteils die Einschlupföffnung in üblicher Weise überquert.

Der erfindungsgemäße Integral-Sturzhelm weist ebenfalls ein klappbares Kinnspoilerteil auf. Dieses dient jedoch nicht für sich zum Sichern des Helms auf dem Kopf des Helmträgers, sondern vornehmlich zum Schließen des Kinnriemens, der somit beim Schließen des Kinnspoilerteils automatisch angelegt wird. Das umständliche Schließen der zwei Enden des Kinnriemens wird daher ersetzt durch die einfache, geführte Schließbewegung des Kinnspoilerteils.

Der Kinnriemen kann in üblicher Weise längenverstellbar ausgebildet sein, so daß eine einfache Anpassung an verschiedene Kopflängen möglich ist. Dadurch kann erreicht werden, daß der Helm auch für unterschiedliche Kopflängen sicher und beschwerdefrei sitzt. Der untere Rand der Einschlupföffnung kann dabei in üblicher Weise ausgebildet sein, so daß kein die Einschlupföffnung wesentlich verkleinernder Rand erforderlich wird, der den Kopf des Helmträgers auch von unten einzwängt und darüber hinaus eine Belüftung des Helminneren weiterhin erschwert.

In einer besonders bevorzugten und vorteilhaften Ausführungsform steht das Klappscharnier etwa senkrecht zu der durch den Rand der Einschlupföffnung im vorderen Kinnbereich der Helmkalotte gebildeten Ebene und ist auf einer Seite der Helmkalotte angebracht. Der Kinnriemen ist an dem freien Ende des somit etwa parallel zum Rand der Einschlupföffnung verschwenkbaren Kinnspoilerteils befestigt, wobei sein anderes Ende im Bereich des Klappscharniers am Kinnspoilerteil oder an der Helmkalotte befestigt ist. Bei dieser Ausführungsform schwenkt das Kinnspoilerteil seitlich aus dem Bereich der Helmkalotte heraus. Diese Verschwenkanordnung hat den großen Vorteil, daß das ausgeklappte Kinnspoilerteil beim Aufsetzen des Helmes nicht stört und dieses Aufsetzen nicht erschwert. Die bei dem bekannten Sturzhelm vorgenommene Klappbewegung des Kinnspoilerteils um ein horizontales Scharnier nach vorn führt zu einer Behinderung des Aufsetzens des Helmes durch die nach unten, also gegen die Brust des Helmträgers ragenden Enden des Kinnspoilerteils.

Die erfindungsgemäße Aufklappbewegung wird noch vorteilhafter gestaltet, wenn das Klappscharnier mit einer Hebeführung versehen ist, durch die das Kinnspoilerteil beim Öffnungsvorgang nach unten von der Einschlupföffnung weg verschoben wird. Eine derartige Hebeführung ist von allgemeinen Scharnieren her bekannt. Das Führen des Kinnspoilerteils beim Aufklappen nach unten hat den Vorteil, daß beim Schließen des Kinnspoilerteils der Helm von unten gegen das Kinn des Helmträgers geführt wird.

Die bevorzugte Klappbewegung seitlich aus dem Bereich der Helmkalotte heraus ermöglicht eine weitere vorteilhafte Ausgestaltung, in der die Helmkalotte am vorderen Rand der Einschlupföffnung eine nach außen offene Nut und das klappbare Kinnspoilerteil eine nach innen offene Nut aufweisen und sich das Kinnspoilerteil beim Zuklappen so mit seiner Nut auf die Nut der Helmkalotte schiebt, daß sich beide Nuten ineinander verzahnen. Auf diese Weise wird das Kinnspoilerteil äußerst sicher mit der Helmkalotte verbunden und ist gegen ein Öffnen bei einer belebigen Stoßeinwirkung auf das Kinnspoilerteil optimal gesichert.

Der erfindungsgemäße Integral-Sturzhelm weist vorzugsweise kein klappbares Nackenspoilerteil auf. Vielmehr ist es bevorzugt, wenn die Heimkalotte eine Ausnehmung für das Kinnspoilerteil aufweist und an einer Kante der Ausnehmung das Klappscharnier angebracht ist. In diesem Fall bildet die Helmkalotte selbst den mit dem Kinnspoilerteil fluchtenden Rand.

Die Erfindung soll im folgenden anhand eines in der Zeichnung dargestellten Ausführungsbeispiels näher erläutert werden. Es zeigen:
Figur 1 - eine Draufsicht auf die Vorderseite eines erfindungsgemäßen Integral-Sturzhelms mit einem teilweise aufgeklappten Kinnspoilerteil
Figur 2 - eine Schnittdarstellung für die Verbindung zwischen Helmkalotte und Kinnspoilerteil im geschlossenen Zustand des letzteren.

Der in der Zeichnung dargestellte Integral-Sturzhelm besteht aus einer harten, schlagfesten Kalotte 1, die ein unterhalb einer Visieröffnung 2 verlaufendes, einstückig angeformtes Kinnteil 3 aufweist. Die Visieröffnung 2 ist durch eine Visierscheibe eines Visiers 4 schließbar.

Auf einer Seite des Kinnteils 3 ist ein Scharnier 5 angebracht, das in der Figur 1 durch seine Achse schematisch charakterisiert ist. Die Achse des Scharniers 5 steht etwa senkrecht zu der durch den vorderen Rand 6 der Einschlupföffnung des Sturzhelms gebildeten Ebene. Durch das Scharnier 5 ist ein Kinnspoilerteil 7 klappbar an der Helmkalotte 1 befestigt. Das Kinnspoilerteil 7 weist einen oberen Rand 8 auf, dessen Kontur mit der Kontur des vorderen Randes 6 der Einschlupföffnung, also der Einschlupföffnung im Kinnbereich, praktisch identisch ist. Von dem oberen Rand 8 des Kinnspoilerteils 7 erstreckt sich ein Steg 9 flach nach innen. An dem freien Ende des Kinnspoilerteils 7 ist auf dem Steg 9 ein Verschlußteil 10 befestigt, das mit einem an dem Kinnteil 3 angebrachten, in der Zeichnung nicht näher dargestellten Rastmechanismus zum Verriegeln des Kinnspoilerteils 7 im geschlossenen Zustand zusammenwirkt. Der Rastmechanismus ist durch eine in das Kinnspoilerteil 3 eingesetzte und von au ßen zu betätigende Taste 11 entriegelbar, indem die Taste gegen den Druck der Rastfeder nach innen gedrückt wird und dadurch ein Zapfen des Verriegelungsmechanismus aus einer Bohrung 12 des Verschlußteils 10 bewegt wird.

Neben dem Verschlußteil 10 ist am freien Ende des Kinnspoilerteils 7 ein Befestigungsteil 13 für einen Kinnriemen 14 auf dem Steg 9 befestigt. Das Befestigungsteil 13 besteht aus einer Öse 15, durch die der Kinnriemen 14 gezogen ist. Der Kinnriemen 14 ist dabei in üblicher Weise längenverstellbar.

Der obere Rand 8 des Kinnspoilerteils 7 weist eine nach innen offene Nut 16 auf, die nach oben durch einen Steg 17 begrenzt ist. Der vordere Rand 6 ist mit einer entsprechenden nach außen offenen Nut 18 ausgebildet, die ihrerseits nach unten durch einen Steg 19 begrenzt ist.

Beim Schließen des Kinnspoilerteils 7 verzahnen die beiden Nuten 16,18 miteinander, indem der Steg 17 in die Nut 18 und der Steg 19 in die Nut 16 eingreifen. Da zumindest der letzte Teil der Schließbewegung des Kinnspoilerteils 7 in der Ebene des unteren Randes 6 erfolgt, werden die beiden Nuten 16,18 einwandfrei ineinander geschoben. Hierzu sind die Stege 17,19 unddie Nuten 16,18 so zueinander dimensioniert, daß der Steg 17 in die Nut 18 und der Steg 19 in die Nut 16 passen. Im geschlossenen Zustand entsteht eine umlaufend verzahnte Verbindung zwischen Kinnspoilerteil 7 und Kinnteil 3 der Helmkalotte 1, wie sie in Figur 2 in einer Schnittdarstellung verdeutlicht ist. Ein Abreißen des geschlossenen Kinnspoilerteils 7 von dem Kinnteil 3 der Helmkalotte 1 ist daher praktisch nicht möglich.

Figur 1 verdeutlicht, daß sich das Kinnspoilerteil 7 beim Aufklappen nach unten von dem unteren Rand 6 der Einschlupföffnung des Helmes entfernt. Diese Bewegung könnte durch ein schräg gestelltes Scharnier 5 bewirkt werden, wird jedoch vorzugsweise durch eine Hebeführung in dem Scharnier 5 gewährleistet. Die Hebeführung kann dabei so ausgebildet sein, daß am Anfang der Öffnungsbewegung bzw. beim Ende der Schließbewegung keine vertikale Bewegung des Kinnspoilerteils mehr auftritt, so daß das Verzahnen der Nuten 16,18 in einwandfreier Weise möglich ist.

Das Scharnier 5 sitzt am vorderen Ende einer Ausnehmung am unteren Rand der Helmkalotte 1. Die Ausnehmung für das Kinnspoilerteil 7 weist eine derartige Höhe auf, daß das Kinnspoilerteil 7 mit seinem unteren Rand gerade den unteren Rand der Helmkalotte 1 außerhalb der Ausnehmung fortsetzt.

## Patentansprüche

1. Integral-Sturzhelm mit einer Helmkalotte (1), an deren vorderen Rand (6) der Einschlupföffnung ein ein Kinnpolster tragendes Kinnspoilerteil (7) angelenkt und im geschlossenen Zustand verriegelt ist, dadurch gekennzeichnet, daß an einem im geöffneten Zustand des Kinnspoilerteils (7) von der Helmkalotte (1) weggeklappten Ende des Kinnspoilerteils (7) ein Kinnriemen (14) befestigt ist, der beim Schließen des Kinnspoilerteils (7) die Einschlupföffnung in üblicher Weise überquert.

2. Integral-Sturzhelm nach Anspruch 1, dadurch gekennzeichnet, daß das Klappscharnier (5) etwa senkrecht zu der durch den Rand (6) der Einschlupföffnung im Kinnbereich der Helmkalotte (1) gebildeten Ebene steht und auf einer Seite der Helmkalotte (1) angebracht ist und daß an dem freien Ende des etwa parallel zum Rand (6) der Einschlupföffnung verschwenkbaren Kinnspoilerteils (7) der Kinnriemen (14) befestigt ist, dessen anderes Ende im Bereich des Klappscharniers befestigt ist.

3. Integral-Sturzhelm nach Anspruch 2, dadurch gekennzeichnet, daß das Klappscharnier (5) mit einer Hebeführung versehen ist, durch die das Kinnspoilerteil (7) beim Öffnungsvorgang nach unten von der Einschlupföffnung weg verschoben wird.

4. Integral-Sturzhelm nach Anspruch 2 oder 3, dadurch gekennzeichnet, daß die Helmkalotte (1) am vorderen Rand (6) der Einschlupföffnung eine nach außen offene Nut (18) und das klappbare Kinnspoilerteil (7) am oberen Rand (8) eine nach innen offene Nut (16) aufweisen und daß sich beim Zuklappen des Kinnspoilerteils (7) dieses so mit seiner Nut (16) auf die Nut (18) der Helmkalotte (1) schiebt, daß sich beide Nuten (16,18) ineinander verzahnen.

5. Integral-Sturzhelm nach einem der Ansprüche 1 bis 4, dadurch gekennzeichnet, daß die Helmkalotte (1) eine Ausnehmung für das Kinnspoilerteil (7) aufweist und daß an einer Kante der Ausnehmung das Klappscharnier (5) angebracht ist.

## Claims

1. Integral safety helmet with a helmet cap (1), on the front edge (6) of the fitting opening of which there is hinged a chin spoiler part (7), which carries a chin cushion and which is latched in the closed state, characterized in that a chin strap (14) is fixed to the end of the chin spoiler part (7) swung away from the helmet cap (1) in the open state of the chin spoiler part (7), which strap crosses the fitting opening in customary manner on closing the chin spoiler part (7).

2. Integral safety helmet according to claim 1, characterized in that the hinge (5) is approximately perpendicular to the plane formed by the edge (6) of the fitting opening in the chin region of the helmet cap (1) and is fitted on one side of the helmet cap (1) and in that the chin strap (14) is fixed to the free end of the chin spoiler part (7) pivoting approximately parallel to the edge (6) of the fitting opening, with its other end fixed in the region of the hinge.

3. Integral safety helmet according to claim 2, characterized in that the hinge (5) is provided with a lifting guide whereby the chin spoiler part (7) is pushed away downwards from the fitting opening in the opening operation.

4. Integral safety helmet according to claim 2 or 3, characterized in that the helmet cap (1) comprises an outwardly open groove (18) at the front edge (6) of the fitting opening and the hinged chin spoiler part (7) comprises an inwardly open groove (16) at the upper edge, and in that, on shutting the chin spoiler part (7), this so pushes its groove (16) on to the groove (18) of the helmet cap (1) that the two grooves (16, 18) fit into each other.

5. Integral safety helmet according to one of claims 1 to 4, characterized in that the helmet cap (1) has a recess for the chin spoiler part (7) and in that the hinge (5) is fitted at one edge of the recess.

## Revendications

1. Casque de protection du type dit intégral, comprenant une calotte (1) de casque présentant l'ouverture par laquelle on enfile le casque, une partie (7) formant bouclier pour le menton, portant un rembourrage de menton, étant articulée au bord avant (6) de ladite ouverture et étant, à l'état fermé, verrouillée à ce bord, caractérisé en ce qu'une jugulaire (14) est fixée à la partie (7) formant bouclier pour le menton, à une extrémité de cette dernière qui est éloignée de la calotte (1) du casque lorsque ladite partie (7 ) est à l'état ouvert, cette jugulaire (14) traversant de manière habituelle l'ouverture par laquelle on enfile le casque lorsque l'on ferme la partie (7) formant bouclier pour le menton.

2. Casque de protection du type dit intégral conforme à la revendication 1, caractérisé en ce que la charnière (5) de pivotement est sensiblement perpendiculaire au plan formé, dans la région de la calotte il) qui est voisine du menton, par le bord (6) de l'ouverture par laquelle on enfile le casque, et est disposée sur un côté de la calotte (1) du casque, et en ce que la jugulaire (14) est fixée à l'extrémité libre de la partie (7) formant bouclier pour le menton qui pivote sensiblement parallèlement au bord (6) de l'ouverture par laquelle on enfile le casque l'autre extrémité de la jugulaire étant fixée dans la région de la charnière de pivotement.

3. Casque de protection du type dit intégral conforme à la revendication 2, caractérisé en ce que la charnière (5) de pivotement est munie d'un guide releveur qui, lors du mouvement d'ouverture de la partie (7) formant bouclier pour le menton, déplace celle-ci vers le bas en l'éloignant de l'ouverture par laquelle on enfile le casque.

4. Casque de protection du type dit intégral. conforme à l'une des revendications 2 ou 3, caractérisé en ce que la calotte (1) du casque présente sur le bord avant (6) de l'ouverture par laquelle on enfile le casque une gorge (18) ouverte vers l'extérieur, et la partie pivotante (7) formant bouclier pour le menton présente sur son bord supérieur (8) une gorge (16) ouverte vers l'intérieur, et en ce que, lorsque l'on ferme la partie (7) formant bouclier pour le menton, celle-ci glisse avec sa gorge (16) sur la gorge (18) de la calotte (1) du casque de façon telle que les deux gorges (16, 18) s'imbriquent l'une dans l'autre.

5. Casque de protection du type dit intégral conforme à l'une des revendications 1 à 4, caractérisé en ce que la calotte (1) du casque comporte un évidement pour la partie (7) formant bouclier pour le menton, et en ce que la charnière de pivotement (5) est disposée sur un bord de cet évidement.
